# EUROPÄISCHE PATENTSCHRIFT

(11) **EP 0 557 565 B1**
(45) Veröffentlichungstag und Bekanntmachung des Hinweises auf die Patenterteilung: **06.10.1993**
(21) Anmeldenummer: 92103466.6
(22) Anmeldetag: 28.02.1992
(51) Int. Cl.: H01R 39/04

(54) **Geräuscharmer Kommutatormotor**
Low-noise commutator motor
Moteur à collecteur à faible bruit

(43) Veröffentlichungstag der Anmeldung: 01.09.1993
(73) Patentinhaber: SIEMENS AKTIENGESELLSCHAFT, 80333 München (DE)
(72) Erfinder: Pieczkowski, Peter, Dipl.-Ing. (FH), W-8700 Würzburg (DE); Tiemeyer, Peter, Dipl.-Ing., W-8700 Würzburg (DE)

(56) Entgegenhaltungen:
- DE-U- 8 323 218
- US-A- 4 792 714
- PATENT ABSTRACTS OF JAPAN vol. 4, no. 162 (E-033)12. November 1980

## Beschreibung

Die Erfindung bezieht sich auf einen geräuscharmen Kommutatormotor gemäß Anspruch 1.

Für das Betriebsgeräusch bei Kommutatormotor-Antrieben sind vorwiegend unerwünschte Vibrationen verantwortlich, die durch Ankopplung dieser Antriebe an schwingungsfähige Teile noch verstärkt werden; bei Verwendung von Kommutatormotoren für Nebenantriebe in Kraftfahrzeugen wirken z.B. bei Fensterheberantrieben die zur Halterung dienenden Karosserieteile oder bei Heizungs- und Klimaanlagen die Anlage-Gehäuseteile oder die Schaufelkränze von Lüftern als Resonanzverstärker.

Durch die US-A-4 792 714 sind Kommutatoren mit unterschiedlicher Lamellenbreite und gleicher Lamellenschlitzbreite bekannt; die JP-A-55 109 156 zeigt Kommutatoren mit gleicher Lamellenbreite jedoch unterschliedlicher Lamellenschlitzbreite.

Gemäß Aufgabe vorliegender Erfindung soll eine demgegenüber mit geringerem Aufwand erzielbare und trotzdem wirksamere Minderung des Betriebsgeräusches bei Kommutatormotoren erreicht werden.

Die Lösung dieser Aufgabe gelingt durch die Lehre des Anspruchs 1, bei der die Maßnahmen zur Geräuschminderung auch nachträglich an Kommutatoren mit üblicher gleichmäßiger Teilung oder als Zusatzausstattung an bekannten Kommutatoren mit ungleichmäßiger Teilung vorgesehen werden können.

In vorteilhafter Weise ergibt sich ein zusätzlicher Geräuschminderungseffekt dadurch, daß bei unterschiedlichen Abständen der Lamellenschlitze zwischen den Lamellen und damit bei unterschiedlichen Breiten der von der Bürste beschliffenen Lamellen auch unterschiedliche Kommutierungszeitpunkte bzw. Kommutierungslängen gegeben sind; die ebenfalls für eine unerwünschte Geräuscherzeugung als verantwortlich erkannten Drehmomentschwankungen beim Weiterschalten der einzelnen Teilwicklungen des Läufers bei der Kommutierung treten daher nicht mehr in gleichen Zeitabständen und in gleicher Schärfe auf, so daß die Anteile der als geräuscherzeugend erkannten Frequenzüberhöhungen, welche durch die periodischen Drehmomentschwankungen ansonsten mit großer Amplitude aufgetreten sind, ebenfalls auf viele Frequenzen niedrigerer Amplitude innerhalb des Grundrauschens verteilt werden.

Die Erfindung sowie weitere vorteilhafte Ausgestaltungen der Erfindung gemäß Merkmalen der Unteransprüche werden im folgenden anhand schematischer Darstellungen in der Zeichnung näher erläutert; darin zeigen:
- FIG 1: die axiale Draufsicht auf einen Kommutator mit einer ersten bekannten ungleichmäßigen Teilung;
- FIG 2: die axiale Draufsicht auf einen Kommutator mit einer bekannten gleichmäßigen Teilung;
- FIG 3: die axiale Draufsicht auf einen Kommutator mit einer zweiten bekannten ungleichmäßigen Teilung;
- FIG 4: die axiale Draufsicht auf einen Kommuator mit einer erfindungsgemäßen ungleichmäßigen Teilung;

FIG 2 zeigt eine bekannte gleichmäßige Verteilung von hier vorgesehenen zwölf Lamellen L1-L12 und zwischen deren tangentialen Stirnseiten ebenfalls gleichmäßig verteilten zwölf Lamellenschlitzen S1-S12; bei dieser Verteilung ergibt sich somit ein gegenseitiger gleichmäßiger Abstand der Lamellenschlitze mit einem jeweiligen Umfangswinkel β = 30°.

FIG 1 zeigt ein erstes Beispiel einer bekanntenn ungleichmäßigen Kommutatorteilung mit unterschiedlichen gegenseitigen Abständen von tangential untereinander gleichlangen Lamellenschlitzen S1-S12 und dementsprechend unterschiedlich tangential lange Lamellen L1-L12 zwischen den Lamellenschlitzen S1-S12. Die entsprechenden unterschiedlichen Umfangswinkel α 1- α6 sind für die eine Hälfte des Kommutators 1 mit den Lamellen L1-L6 eingetragen; für die zweite Hälfte der Lamellen L7-L12 wiederholt sich dann diese Teilung mit den Umfangswinkeln α 7- α12.

FIG 3 zeigt ein zweites Beispiel einer bekanntenn ungleichmäßigen Kommutatorteilung mit über dessen Umfangsfläche in gleichmäßiger Teilung (Umfangswinkel β1-β12) zwischen den Lamellen L1-L12 angeordneten isolierenden Lamellenschlitzen S1-S12, deren tangentiale Länge jedoch unterschiedlich groß ist; auch dadurch lassen sich ansonsten auftretende Drehfrequenzen aufgrund regelmäßig an Lamellenschlitz-Kanten an- bzw. ablaufenden Bürsten verhindern.

FIG 4 zeigt schließlich eine erfindungsgemäße ungleichmäßige Verteilung von in einem Teil der Lamellen L1-L12 an deren Oberfläche, z.B. nachträglich, eingearbeiteter Zusatz-Lamellenschlitze ZS1-ZS5; bei gleichmäßiger Verteilung und untereinander jeweils gleicher tangentialer Länge der Lamellen L1-L12 und der zwischenliegenden isolierenden Lamellenschlitze S1-S12 sind die Zusatz-Lamellenschlitze ZS1-ZS5 in unterschiedlicher Verteilung (Umfangswinkel γ1- γ5) auf jeweils einzelnen Lamellen L1;L3; L7;L8 angeordnet. Die dadurch in ungleichmäßigen Zeitabständen entstehenden zusätzlichen Geräuschsignale überlagern sich mit denen der gleichmäßigen Teilung, insbesondere der isolierenden Lamellenschlitze S1-S12, und führen so ebenfalls, insbesondere bei gegenseitiger Phasendifferenz, zur Vermeidung störender Einzelfrequenzen großer Amplitude.

So wie im Fall des Ausführungsbeispiels nach FIG 4 kann auch bei denen gemäß FIG 1 bzw. FIG 3 die ungleichmäßige Teilung in vorteilhafter Weise nur auf Teilbereiche der Umfangsfläche des Kommutators beschränkt sein; in ähnlicher Weise können auch die erfindungsgemäßen Maßnahmen nach FIG 1 bzw. 3 bzw. FIG 4 in ganzer oder teilweiser Kombination im Rahmen vorliegender Erfindung vorgesehen werden.

Der Grad der vorzusehenden unterschiedlichen Teilung ergibt sich für den Fachmann einerseits durch das Maß der gewünschten Geräuschdämmung und andererseits durch die Grenzen eines durch die erfindungsgemäßen Maßnahmen gegebenenfalls geringfügig verschlechterten elektrischen Wirkungsgrades bzw. der für eine hinreichende gegenseitige Isolierung der Lamellen notwendigen tangentialen Breite der Lamellenschlitze bzw. der für eine hinreichende Stromübertragung notwendigen Bürstenflächenbreite bzw. der für eine hinreichende Wicklungsdrahtbefestigung notwendigen Breite eines Hakens jeweils an der Stirnseite einer Lamelle.

Die Erfindung erstreckt sich selbstverständlich auch auf Motoren anderer Bauart, bei denen jedoch in äquivalenter Weise zu einem Kommutatormotor Lamellen beschliffen werden und durch deren ansonsten gleichmäßige Teilung über den Umfang Geräuschüberhöhungen beim Beschleifen durch Bürsten und insbesondere beim periodischen Eintauchen derer Bürstenkanten in die Lamellenschlitze auftreten.

## Patentansprüche

1. Geräuscharmer Kommutatormotor mit über die Umfangsfläche des Kommutators (1) gleichmäßig verteilten Lamellenschlitzen (S1-S12) mit untereinander gleicher tangentialer Länge zwischen gleichmäßig verteilten Lamellen (L1-L12) mit untereinander gleicher tangentialer Länge und mit ungleichmäßig (Umfangswinkel γ1-γ5) verteilten Zusatz-Lamellenschlitzen (ZS1-ZS5) mit untereinander gleicher oder ungleicher tangentialer Länge in den Lamellen (L1-L12). (FIG 4)

2. Geräuscharmer Kommutatormotor nach Anspruch 1 mit zusätzlich über die Umfangsfläche des Kommutators (1) ungleichmäßig (Umfangswinkel α 1- α12) verteilten Lamellenschlitzen (S1-S12) mit untereinander gleicher tangentialer Länge zwischen Lamellen (L1-L12) mit entsprechend untereinander unterschiedlicher tangentialer Länge.

3. Geräuscharmer Kommutatormotor nach Anspruch 1 mit zusätzlich über die Umfangsfläche des Kommutators (1) gleichmäßig verteilten (Umfangswinkel β 1-β12) Lamellenschlitzen (S1-S12) mit untereinander unterschiedlicher tangentialer Länge zwischen Lamellen (L1-L12) mit entsprechend untereinander unterschiedlicher tangentialer Länge.

4. Verwendung des Kommutatormotors nach einem der Ansprüche 1-3 als Antrieb für einen Kraftfahrzeug-Nebenantrieb.

5. Verwendung des Kommutatormotors nach einem der Ansprüche 1-3 als Antrieb für einen Kraftfahrzeug-Lüfterantrieb.

6. Verwendung des Kommutatormotors nach einem der Ansprüche 1-3 als Antrieb für einen Kraftfahrzeug-Fensterheberantrieb.

## Claims

1. Low-noise commutator motor with segment slots (S1-S12) evenly distributed over the circumferential face of the commutator (1), the slots having the same tangential lengths as one another between evenly distributed segments (L1-L12) having the same tangential lengths as one another, the motor further having additional, unevenly distributed (circumferential angle γ1-γ5), segment slots (ZS1-ZS5), in the segments (L1-L12), the additional slots having with respect to one another the same or different tangential lengths (Fig. 4).

2. Low-noise commutator motor according to claim 1, additionally with segment slots (S1-S12), unevenly distributed (circumferential angle α1-α12 over the circumferential face of the commutator (1), the slots having the same tangential lengths as one another between segments (L1-L12) which have correspondingly different tangential lengths from one another.

3. Low-noise commutator motor according to claim 1, additionally with segment slots (S1-S12), evenly distributed (circumferential angle β1-β12) over the circumferential face of the commutator (1), the slots having different tangential lengths from one another between segments (L1-L12) which have correspondingly different tangential lengths from one another.

4. Use of the commutator motor according to one of claims 1-3 as a drive for a motor-vehicle auxiliary drive.

5. Use of the commutator motor according to one of claims 1-3 as a drive for a motor-vehicle ventilator drive.

6. Use of the commutator motor according to one of claims 1-3 as a drive for a motor-vehicle window-lifter drive.

## Revendications

1. Moteur à collecteur à faible bruit comportant des fentes (S1-S12), qui sont réparties uniformément sur la surface périphérique du collecteur, possèdent des longueurs tangentielles identiques et sont situées entre des lamelles (L1-L12) uniformément réparties et possédant des longueurs tangentielles identiques, et comportant des fentes supplémentaires (ZS1-ZS5), qui sont réparties d'une manière non uniforme (angle circonférentiel γ1-γ5) et possèdent des longueurs tangentielles identiques ou différentes qui sont situées dans les lamelles (L1-L12). (Figure 4).

2. Moteur à collecteur à faible bruit suivant la revendication 1, comportant en outre des fentes (S1-S12), qui sont réparties d'une manière non uniforme (angles circonférentiels α1-α12) sur la surface périphérique du collecteur (1), et possèdent des longueurs tangentielles différentes et sont disposées entre des lamelles (L1-L12) possédant des longueurs tangentielles correspondantes différentes.

3. Moteur à collecteur à faible bruit suivant la revendication 1 comportant des fentes (S1-S12), qui sont réparties uniformément (angles circonférentiels β1-β12) sur la surface périphérique du collecteur (1), possèdent des longueurs tangentielles différentes et sont situées entre des lamelles (L1-L12) possédant des longueurs tangentielles différentes correspondantes.

4. Utilisation du moteur à collecteur suivant l'une des revendications 1-3 en tant que dispositif d'entraînement pour un système auxiliaire de véhicule automobile.

5. Utilisation du moteur à collecteur suivant l'une des revendications 1-3 en tant que que dispositif d'entraînement pour un ventilateur de véhicule automobile.

6. Utilisation du moteur à collecteur suivant l'une des revendications 1-3, en tant que dispositif d'entraînement pour un lève-glace de véhicule automobile.
